# EUROPÄISCHE PATENTSCHRIFT

(11) **EP 2 066 148 B1**
(45) Veröffentlichungstag und Bekanntmachung des Hinweises auf die Patenterteilung: **08.07.2015**
(21) Anmeldenummer: 08105778.8
(22) Anmeldetag: 12.11.2008
(51) Int. Cl.: H05B 3/74, F24C 15/10, F24C 7/08

(54) **Kochfeld mit einem Temperatursensor und einer Benutzerschnittstelle mit einem graphischen Display und Verfahren zum Betreiben eines Kochfelds**
Hob with a temperature sensor and user interface with a graphical display and method for operating a hob
Champ de cuisson doté d'un capteur de température et d'une interface utilisateur équipée d'un affichage graphique et procédé de fonctionnement d'un champ de cuisson

(30) Priorität: 28.11.2007 ES 200703301
(43) Veröffentlichungstag der Anmeldung: 03.06.2009
(73) Patentinhaber: BSH Hausgeräte GmbH, 81739 München (DE)
(72) Erfinder: Casanova Lacueva, David, 50018 Zaragoza (ES); Mairal Serrano, Carlos Vicente, 50015 Zaragoza (ES); Mehlert, Janina, 83329 Waging am See (DE)

(56) Entgegenhaltungen:
- EP-A- 0 788 292
- EP-A- 1 275 904
- WO-A-03/031876
- WO-A-2004/001296
- WO-A-2007/031458
- DE-A1-102005 040 206
- DE-C1- 19 918 290

## Beschreibung

Die Erfindung geht aus von Kochfeld mit einem Temperatursensor und einer Benutzerschnittstelle mit einem graphischen Display nach dem Oberbegriff des Anspruchs 1 und von einem Verfahren zum Betreiben eines Kochfelds nach dem Oberbegriff des Anspruchs 12.

Aus dem Stand der Technik sind Kochfelder bekannt, die wenigstens eine Heizzone und einen Temperatursensor zum Bestimmen einer Temperatur eines auf der Heizzone angeordneten Kochgeschirrteils umfassen. Ferner sind Kochfelder mit einer Benutzerschnittstelle mit einem graphischen Display bekannt, wobei derartige Kochfelder Mittel zum Eingeben einer Brat- und/oder Frittier-Heizstufe zum Betreiben der Heizzone umfassen. Ferner umfassen gattungsgemäße Kochfelder eine Steuereinheit, die dazu ausgelegt ist, in wenigstens einem Betriebsmodus die von dem Temperatursensor bestimmte Temperatur auf einen von der eingestellten Brat- und/ oder Frittier-Heizstufe abhängigen Sollwert zu regeln.

Kochfelder aus dem Stand der Technik sind z.B. aus der EP 0 788 292 A bekannt.

Die Aufgabe der Erfindung besteht insbesondere darin, ein gattungsgemäßes Kochfeld bzw. ein Verfahren zum Betreiben eines solchen Kochfelds insbesondere für Laien- und Hobbyköche benutzerfreundlicher zu gestalten.

Die Aufgabe wird erfindungsgemäß durch die Merkmale des Patentanspruchs 1 bzw. des Patentanspruchs 12 gelöst, während vorteilhafte Ausgestaltungen und Weiterbildungen der Erfindung den Unteransprüchen entnommen werden können.

Die Erfindung geht aus von einem Kochfeld mit wenigstens einer Heizzone, einem Temperatursensor zum Bestimmen einer Temperatur eines auf der Heizzone angeordneten Kochgeschirrteils, einer Benutzerschnittstelle mit einem graphischen Display und Mitteln zum Eingeben einer Brat- und/oder Frittier-Heizstufe und einer Steuereinheit, die dazu ausgelegt ist, in wenigstens einem Betriebsmodus die von dem Temperatursensor bestimmte Temperatur auf einen von der eingestellten Brat- und/ oder Frittier-Heizstufe abhängigen Sollwert zu regeln.

Nach einem Aspekt der Erfindung wird vorgeschlagen, dass die Benutzerschnittstelle ein Mittel zum Auswählen eines zu garenden Gerichts umfasst, wobei Steuereinheit dazu ausgelegt ist, abhängig von dem ausgewählten Gericht wenigstens eine empfohlene Brat- und/ oder Frittier-Heizstufe zu bestimmen. Durch die Empfehlung kann auch ein unerfahrener Benutzer einfach die korrekte Brat- und/ oder Frittier-Heizstufe bestimmen und ein Verbrennen des Garguts durch eine zu hohe Brat- und/ oder Frittier-Heizstufe oder eine unschöne Konsistenz, die durch eine zu geringe Gartemperatur bedingt sein kann, können vermieden werden.

Temperatursensoren in solchen Kochfeldern, die die Temperatur des Kochgeschirrteils unmittelbar messen, insbesondere berührungsfrei durch optische Messungen eines von dem Kochgeschirrteils emittierten Infrarotspektrums, wurden bislang hauptsächlich im gewerblichen Bereich eingesetzt wurden, wo eine schnelle Einstellung der Brat- und/ oder Frittier-Heizstufe gewünscht wird und das Fachpersonal die empfohlenen Einstellungen kennt. Daher hat sich das technische Vorurteil ausgebildet, dass Empfehlungen der Brat- und/ oder Frittier-Heizstufe, die notwendigerweise eine komplexe Auswahl des Gerichts bzw. Garguts benötigen, zu einer unerwünschten Komplexität des Bedienvorgangs führen.

Neuerdings werden derartige Kochfelder mit geschlossenen Brattemperatur-Regelkreisen jedoch zunehmend auch im Bereich der Haushaltsgeräte eingesetzt, wo vom Bediener keine einschlägigen Fachkenntnisse erwartet werden können. Gleichzeitig werden mehr Fertiggerichte, insbesondere tiefgefrorene Speisen, verwendet, die auch von Laien und Hobbyköchen ohne Probleme zubereitet werden können. Daher werden Kochfelder mit Temperatursensoren immer häufiger von ungeübten Benutzern verwendet, für welche eine Empfehlung einer Brat- und/ oder Frittier-Heizstufe abhängig von einem ausgewählten Gericht zu einem großen Komfortgewinn führt.

In einer Weiterbildung der Erfindung wird vorgeschlagen, dass die Steuereinheit dazu ausgelegt ist, die empfohlene Brat- und/ oder Frittier-Heizstufe auf dem graphischen Display anzuzeigen. Der Benutzer kann die empfohlene Brat- und/ oder Frittier-Heizstufe dann einfach ablesen und die Empfehlung annehmen oder modifizieren.

Wenn die Steuereinheit dazu ausgelegt ist, die empfohlene Brat- und/ oder Frittier-Heizstufe zum Betreiben der Heizzone zu übernehmen, wenn der Bediener keine andere Heizstufe auswählt, kann die Bedienung weiter vereinfacht werden, da nach der Auswahl des Gerichts weitere Bedienereingriffe entfallen können.

Ähnliche Vorteile können erreicht werden, wenn die Steuereinheit dazu ausgelegt ist, die empfohlene Brat- und/ oder Frittier-Heizstufe zum Betreiben der Heizzone zu übernehmen, wenn der Bediener Einstellungen einer anderen Heizzone vornimmt oder länger als ein vorgegebenes Zeitintervall keine Eingaben vornimmt.

Die Auswahl des Gerichts kann vereinfacht werden, wenn das Mittel zum Auswählen eines zu garenden Gerichts zur Darstellung von mehreren Gruppen von Gerichten mit gleichen oder ähnlichen Brat- und/ oder Frittier-Heizstufen auf der graphischen Benutzerschnittstelle ausgelegt ist. Die Gerichte können in einer baumartigen Menüfolge gespeichert sein, wobei der Bediener beispielsweise in einer ersten Stufe zwischen ungefrorenen Gargütern und tiefgefrorenen Gargütern, in einer zweiten Stufe zwischen Fleisch, Fisch und Gemüse und in einer dritten Stufe zwischen speziellen Gerichten wählen kann.

Der Erfindungsgedanke ist insbesondere in solchen Kochfeldern vorteilhaft einsetzbar, in denen der Temperatursensor als Infrarot-Temperatursensor ausgelegt ist.

Die Bedienung kann weiter vereinfacht werden, wenn die Benutzerschnittstelle zum Auswählen von drei oder vier möglichen Brat- und/oder Frittier-Heizstufen ausgelegt ist.

Ferner kann der Garvorgang weiter automatisiert werden, wenn die Steuereinheit dazu ausgelegt ist, abhängig von dem ausgewählten Gericht eine empfohlene Garzeit zu bestimmen.

Ferner wird vorgeschlagen, dass die Steuereinheit dazu ausgelegt ist, in wenigstens einem zweiten Betriebsmodus eine direkte Einstellung der Brat- und/ oder Frittier-Heizstufe von der Benutzerschnittstelle einzulesen. Der geübte Benutzer kann den zweiten Betriebsmodus verwenden und eine Verzögerung de Einstellung durch die Auswahl des Gerichts vermeiden.

Wenn die Steuereinheit dazu ausgelegt ist, in wenigstens einem weiteren Betriebsmodus eine Heizleistung zum Beheizen der Heizzone unabhängig von der von dem Temperatursensor gemessenen Temperatur zu steuern, kann der Bediener je nach Bedarf zwischen einem geregelten Betrieb und einem ungeregelten Betrieb des Kochfelds in dem weiteren Betriebsmodus wählen.

Der Bediener kann insbesondere ausgehend von der empfohlenen Brat- und/ oder Frittier-Heizstufe die Brat- und/ oder Frittier-Heizstufe leicht ändern, wenn die Benutzerschnittstelle Mittel zum Inkrementieren und Dekrementieren der Brat- und/ oder Frittier-Heizstufe umfasst.

Eine besonders komfortable Bedienung ist erreichbar, wenn die Graphische Benutzerschnittstelle als Touchscreen ausgebildet ist.

Ein weiterer Aspekt der Erfindung betrifft ein Verfahren zum Betreiben eines Kochfelds mit wenigstens einer Heizzone, einem Temperatursensor zum Bestimmen einer Temperatur eines auf der Heizzone angeordneten Kochgeschirrteils, einer Benutzerschnittstelle mit einem graphischen Display und Mitteln zum Eingeben einer Brat- und/oder Frittier-Heizstufe und einer Steuereinheit, die dazu ausgelegt ist, in wenigstens einem Betriebsmodus die von dem Temperatursensor bestimmte Temperatur auf einen von der eingestellten Brat- und/ oder Frittier-Heizstufe abhängigen Sollwert zu regeln.

Um das Verfahren benutzerfreundlicher auszugestalten, wird vorgeschlagen, dass über die Benutzerschnittstelle ein zu garendes Gericht ausgewählt wird und Steuereinheit abhängig von dem ausgewählten Gericht wenigstens eine empfohlene Brat- und/ oder Frittier-Heizstufe bestimmt.

Weitere Vorteile ergeben sich aus der folgenden Zeichnungsbeschreibung. In der Zeichnung sind Ausührungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: ein Kochfeld mit einer Benutzerschnittstelle und einer Steuereinheit,
- Fig. 2: die Benutzerschnittstelle und ein Begrüßungsbildschirm auf einem graphischen Display der Benutzerschnittstelle,
- Fig. 3: eine weitere Bildschirmdarstellung auf dem graphischen Display der Benutzerschnittstelle mit einer ausgewählten Heizzone,
- Fig. 4: eine weitere Bildschirmdarstellung auf dem graphischen Display der Benutzerschnittstelle mit einem ersten Menüeintrag zur Auswahl eines zu garenden Gerichts,
- Fig. 5: eine weitere Bildschirmdarstellung auf dem graphischen Display der Benutzerschnittstelle mit einem weiteren Menüeintrag zur Auswahl eines zu garenden Gerichts,
- Fig. 5: eine weitere Bildschirmdarstellung auf dem graphischen Display der Benutzerschnittstelle nach der Auswahl eines zu garenden Gerichts,
- Fig. 6: eine weitere Bildschirmdarstellung auf dem graphischen Display der Benutzerschnittstelle mit einer Statusanzeige und
- Fig. 7: zeigt eine Bildschirmdarstellung mit einem Menü zur Auswahl eines zu garenden Gerichts nach einem weiteren Ausführungsbeispiel der Erfindung.

Figur 1 zeigt ein Kochfeld mit fünf Heizzonen 10, in denen jeweils wenigstens ein Temperatursensor 12 zum Bestimmen einer Temperatur eines auf der Heizzone10 angeordneten Kochgeschirrteils 14 angeordnet ist. Ferner hat das Kochfeld eine Benutzerschnittstelle 16 mit einem graphischen Display 18 und Mitteln 20 zum Eingeben einer Brat- und/oder Frittier-Heizstufe und einer Steuereinheit 22, die dazu ausgelegt ist, in wenigstens einem Betriebsmodus, und zwar in einem geregelten Bratbetrieb, die von dem Temperatursensor 12 bestimmte Temperatur auf einen von der eingestellten Brat- und/ oder Frittier-Heizstufe abhängigen Sollwert zu regeln.

Der Temperatursensor 12 ist als Thermowiderstand ausgebildet und unter der Abdeckplatte 24 des Kochfelds angeordnet, die aus Glas oder Glaskeramik gefertigt ist. In besonders vorteilhaften Ausgestaltungen sind werden zwei Thermowiderstände verwendet, um die Einflüsse von Strahlungswärme von den Heizelementen der Heizzonen 10 von der Wärme, die von dem Kochgeschirrteil 14 übertragen wird, trennen zu können.

In alternativen Ausführungsbeispielen (hier nicht dargestellt) kann der Temperatursensor 12 als Infrarot-Temperatursensor 12 ausgelegt sein und/oder über die Abdeckplatte 24 hinausragen, so dass er unmittelbar die von einem Boden des Kochgeschirrteils 14 emittierte Infrarotstrahlung messen kann und abhängig von deren Intensität und insbesondere von deren Spektrum gemäß dem Wien'schen Gesetz bzw. der Planck'schen Strahlungsformel die Temperatur des Bodens des Kochgeschirrteils 14 detektieren kann. Im Vergleich zu Temperaturmessungen mit Temperatursensoren 12, die unter der Abdeckplatte 24 angeordnet sind, kann dadurch eine besonders präzise und zuverlässigere Messung erreicht werden.

Die Benutzerschnittstelle 16 ist zum Auswählen von drei oder vier möglichen Brat- und/oder Frittier-Heizstufen ausgelegt. Eine höhere Anzahl wäre denkbar, würde aber nach dem derzeitigen Stand der Technik aufgrund der Unschärfe des Temperatursensors 12 keine oder allenfalls geringe Vorteile im Hinblick auf die Genauigkeit der Temperaturbestimmung bringen.

Die Steuereinheit 22 umfasst eine hier nicht explizit dargestellte Treibereinheit zum Betreiben der Benutzerschnittstelle 16, d.h. zum Ansteuern des graphischen Displays 18 und zum Einlesen von Bedienersignalen, die der Bediener durch Berühren entsprechender Felder und/oder Tasten der Benutzerschnittstelle 16 auslösen kann.

Die Benutzerschnittstelle 16 umfasst ferner einen Bildschirm bzw. das Display 18 und unter dem Display 18 angeordnete, berührungsempfindliche Sensoren. Die hier nur schematisch dargestellten berührungsempfindlichen Sensoren der Benutzerschnittselle bilden in einem Auswahlmodus (Figur 5) ein Mittel 20 zum Auswählen eines zu garenden Gerichts.

Figur 2 zeigt die Benutzerschnittstelle 16 in einer detaillierteren Darstellung. Nach dem Einschalten des Kochfelds durch eine Berührung der Ein-Aus-Schaltfläche 32 der Benutzerschnittstelle 16 erscheint der in Figur 2 dargestellte Begrüßungsbildschirm. Der Benutzer kann durch Antippen eines der fünf Schaltfelder 34a - 34e eine der fünf Heizzonen 10 auswählen, um Einstellungen zum Betrieben der ausgewählten Heizzone 10 vorzunehmen. In dem dargestellten Ausführungsbeispiel wählt der Bediener durch das Berühren des Schaltfelds 34e die untere linke Heizzone 10 aus.

Nach der Auswahl der Heizzone 10 erscheint die in Figur 3 dargestellte Bildschirmdarstellung, in welcher die ausgewählte Heizzone 10 durch eine starke Vergrößerung optisch hervorgehoben ist. Selbstverständlich kann der Fachmann auch andere Mittel zum optischen Hervorheben der ausgewählten Heizzone 10 wählen. Durch Betätigen des Streifens 30 oder durch Berühren der Inkrementierungstaste 26 oder der Dekrementierungstaste 28 kann der Benutzer die ausgewählte Heizzone 10 in einen Normal-Betriebsmodus schalten und eine gewünschte Temperatur- bzw. Heizstufe einstellen. Eine weitere Schaltfläche 36 dient zum Einschalten einer Booster-Funktion.

Alternativ dazu kann der Benutzer durch das Berühren einer Schaltfläche 38 einen ersten, manuellen Bratsensor-Betriebsmodus auswählen und durch das Berühren einer weiteren Schaltfläche 40 einen Bratsensor-Programm-Betriebsmodus auswählen. Im manuellen Bratsensor-Betriebsmodus kann der Benutzer mittels des Streifens 30 oder durch Berühren der Inkrementierungstaste 26 oder der Dekrementierungstaste 28 ein gewünschtes Bratlevel aus drei möglichen Einstellungen wählen, die dann durch unterschiedlich hohe Balken in einem schematisierten Balkendiagramm 42 visualisiert werden.

Wenn der Bediener durch Berühren der weiteren Schaltfläche 40 einen Bratsensor-Programm-Betriebsmodus auswählt, erscheint der in Figur 4 dargestellte Bildschirm, in dem in einer unteren Zeile der Name eines auswählbaren zu garenden Gerichts dargestellt ist. Durch Betätigen der Inkrementierungstaste 26 oder der Dekrementierungstaste 28 kann der Bediener ein anderes Gericht auswählen. Die Steuereinheit 22 wählt dazu mögliche Gerichte aus einer zyklischen Liste aus. In Figur 4 ist beispielsweise gefrorenes Gemüse und in Figur 5 Cordon Bleu ausgewählt.

Die Steuereinheit 22 ist durch eine geeignete Hardware und Software dazu ausgelegt, abhängig von dem durch den Bediener mit dem Mittel 20 ausgewählten Gericht wenigstens eine empfohlene Brat- und/ oder Frittier-Heizstufe zum Betrieben der ausgewählten bzw. aktivierten Heizzone 10 zu bestimmen. Dazu stellt die Steuereinheit 22 in einem Kreist, der die ausgewählte Heizzone 10 darstellt, ein Balkendiagramm 42 dar, das die empfohlene Brat- und/oder Frittier-Heizstufe repräsentiert.

Das Balkendiagramm 42 hat drei verschieden hohe Balken, von denen jeweils einer getönt ist. Der Zustand mit minimaler Heizleistung wird durch den getönten kleinsten Balken dargestellt, der Zustand mit mittlerer Heizleistung wird durch den getönten mittleren Balken dargestellt und der zustand mit maximaler Heizleistung wird durch den getönten größten Balken dargestellt. Das Balkendiagramm 42 stellt zu jedem gewählten Gericht eine empfohlene Brat- und/oder Frittier-Heizstufe dar, die der Bediener durch Betätigen des Streifens 30 oder der Tasten 26, 28 noch verändern kann. Für das in Figur 4 gewählte Gericht ist die empfohlene Brat- und/oder Frittier-Heizstufe die mittleren Heizstufe und für das in Figur 5 gewählte Gericht ist die empfohlene Brat- und/oder Frittier-Heizstufe die maximal Heizstufe. In den in den Figuren 4 und 5 dargestellten Bildschirmen repräsentiert das Pfannensymbol 44 den Brat-Betriebsmodus, mit welchem die ausgewählte untere linke Heizzone betrieben wird. Der Symbolisierte Stellstreifen 46 zeigt an, dass die empfohlene Brat- und/oder Frittier-Heizstufe durch Betätigen des Streifens 30 verändert werden kann.

Durch die Empfehlung der Brat- und/ oder Frittier-Heizstufe, die von der Steuereinheit 22 auf dem graphischen Display 18 angezeigt wird, kann auch ein unerfahrener Benutzer einfach die korrekte Brat- und/ oder Frittier-Heizstufe bestimmen und ein Verbrennen des Garguts durch eine zu hohe Brat- und/ oder Frittier-Heizstufe oder eine unschöne Konsistenz, die durch eine zu geringe Gartemperatur bedingt sein kann, können vermieden werden.

Wenn der Bediener in einem vorgegebenen Zeitintervall von etwa 3 Sekunden keine andere Heizstufe auswählt, übernimmt die Steuereinheit 22 die empfohlene Brat- und/ oder Frittier-Heizstufe zum Betreiben der Heizzone 10. Der Bediener kann die Brat- und/ oder Frittier-Heizstufe im Betrieb jederzeit durch das Berühren einer Inkrementierungstaste 26 oder einer Dekrementierungstaste 28 erhöhen oder verringern. Die Inkrementierungstaste 26 und die Dekrementierungstaste 28 der Benutzerschnittstelle 16 bilden Mittel 20 zum Inkrementieren und Dekrementieren der Brat- und/ oder Frittier-Heizstufe. Die Benutzerschnittstelle 16 umfasst ferner einen berührungsempfindlichen Streifen 30. Die Steuereinheit 22 detektiert den Ort einer Berührung in einer Längsrichtung des Streifens 30 und bestimmt die Brat- und/ oder Frittier-Heizstufe abhängig von dem Ort der Berührung, wenn der Bediener die verändern will. In einem weiteren denkbaren Ausführungsbeispiel kann der Bediener den Finger über den Streifen 30 bewegen und die Steuereinheit 22 erhöht die Brat- und/ oder Frittier-Heizstufe oder in einem weiteren Betriebsmodus eine reguläre Heizstufe um einen Betrag, den die Steuereinheit 22 abhängig von Kenngrößen der detektierten Bewegung, insbesondere von der Weglänge der Bewegung und/oder von einer Bewegungsgeschwindigkeit der Bewegung bestimmt.

Die Steuereinheit 22 übernimmt die empfohlene Brat- und/ oder Frittier-Heizstufe zum Betreiben der Heizzone 10 ebenfalls, wenn der Bediener Einstellungen einer anderen Heizzone 10 vornimmt und damit anzeigt, dass er keine weiteren Einstellungen an der zunächst ausgewählten Heizzone 10 vornehmen möchte.

Figur 6 zeigt einen Statusbildschirm, den das Display 18 anzeigt, wenn der Bediener für einige Sekunden keine Eingriffe vorgenommen hat. Das Symbol für die Heizzone unten rechts zeigt an, dass der Bratsensor-Modus mit maximaler Temperatur eingestellt ist. Das Symbol für die Heizzone oben links trägt die Ziffer 8,5, die anzeigt, dass diese Heizzone in einem Normal-Betriebsmodus in der Heizstufe 8,5 betrieben wird. Die Schraffur oder Farbe der Heizzone oben rechts zeigt eine Restwärme dieser Heizzone an.

Neben den bereits angesprochenen Schaltflächen umfasst die Benutzerschnittstelle 16 in Figur 2 noch eine Timer-Taste 46 zum Starten und Einstellen einer Timer-Funktion, eine Kindersicherungs-Taste 48 zum Konfigurieren einer Kindersicherung und eine Info-Taste 50 zum Abrufen von Informationen und/oder Benutzereinstellungen des Kochfelds.

Figur 7 zeigt ein weiteres Ausführungsbeispiel der Erfindung, in welchem das Mittel 20 zum Auswählen eines zu garenden Gerichts ein Display 18 umfasst und zur Darstellung von mehreren Gruppen von Gerichten mit gleichen oder ähnlichen Brat- und/ oder Frittier-Heizstufen auf der graphischen Benutzerschnittstelle 16 ausgelegt ist. Die Gruppen werden jeweils in Form einer Liste dargestellt. Der Bediener kann die dargestellten Listen durch Cursortasten vertauschen, durch weitere Corsortasten ein vorgewähltes Gruppenmitglied austauschen oder die Auswahl einer Gruppe und/oder eines Gerichts bestätigen.

In einem weiteren Ausführungsbeispiel kann die die Steuereinheit 22 dazu ausgelegt sein, abhängig von dem ausgewählten Gericht nicht nur die empfohlene Brat- und/ oder Frittier-Heizstufe sondern auch eine empfohlene Garzeit zu bestimmen.

In wenigstens einem zweiten, manuellen Betriebsmodus liest die Steuereinheit 22 eine direkte Einstellung der Brat- und/ oder Frittier-Heizstufe von der Benutzerschnittstelle 16 ein. Dazu kann der Bediener die Manuell-Taste auf dem Bedienfeld auswählen und anschließend über den Streifen 30 und/oder die Inkrementierungs- oder Dekrementierungstaste 28n die Brat- und/ oder Frittier-Heizstufe auswählen.

In einem Normalmodus bzw. in wenigstens einem weiteren Betriebsmodus verwendet die Steuereinheit 22 den Temperatursensor 12 nicht und steuert eine Heizleistung zum Beheizen der Heizzone 10 unabhängig von der von dem Temperatursensor 12 gemessenen Temperatur.

Die Steuereinheit 22 implementiert ein Verfahren zum Betreiben eines Kochfelds mit wenigstens einer Heizzone 10, einem Temperatursensor 12 zum Bestimmen einer Temperatur eines auf der Heizzone 10 angeordneten Kochgeschirrteils 14, einer Benutzerschnittstelle 16 mit einem graphischen Display 18 und Mitteln 20 zum Eingeben einer Brat- und/oder Frittier-Heizstufe und einer Steuereinheit 22, die dazu ausgelegt ist, in wenigstens einem Betriebsmodus die von dem Temperatursensor 12 bestimmte Temperatur auf einen von der eingestellten Brat- und/ oder Frittier-Heizstufe abhängigen Sollwert zu regeln.

Gemäß dem Verfahren wird über die Benutzerschnittstelle 16 ein zu garendes Gericht ausgewählt und Steuereinheit 22 bestimmt abhängig von dem ausgewählten Gericht wenigstens eine empfohlene Brat- und/ oder Frittier-Heizstufe.

### Bezugszeichen

- 10: Heizzone
- 12: Temperatursensor
- 14: Kochgeschirrteil
- 16: Benutzerschnittstelle
- 18: Display
- 20: Mittel
- 22: Steuereinheit
- 24: Abdeckplatte
- 26: Inkrementierungstaste
- 28: Dekrementierungstaste
- 30: Streifen
- 32: Ein-/Aus-Schaltfläche
- 34a: Schaltfläche
- 34b: Schaltfläche
- 34c: Schaltfläche
- 34d: Schaltfläche
- 34e: Schaltfläche
- 36: Schaltfläche
- 38: Schaltfläche
- 40: Schaltfläche
- 42: Balkendiagramm
- 44: Pfannensymbol
- 46: Timer-Taste
- 48: Kindersicherungs-Taste
- 50: Info-Taste

## Patentansprüche

1. Kochfeld mit wenigstens einer Heizzone (10), einem Temperatursensor (12) zum Bestimmen einer Temperatur eines auf der Heizzone (10) angeordneten Kochgeschirrteils (14), einer Benutzerschnittstelle (16) mit einem graphischen Display (18) und Mitteln (20) zum Eingeben einer Brat- und/oder Frittier-Heizstufe und einer Steuereinheit (22), die dazu ausgelegt ist, in wenigstens einem Betriebsmodus die von dem Temperatursensor (12) bestimmte Temperatur auf einen von der eingestellten Brat- und/oder Frittier-Heizstufe abhängigen Sollwert zu regeln, wobei die Benutzerschnittstelle (16) ein Mittel (20) zum Auswählen eines zu garenden Gerichts umfasst, wobei die Steuereinheit (22) dazu ausgelegt ist, abhängig von dem ausgewählten Gericht wenigstens eine empfohlene Brat- und/oder Frittier-Heizstufe zu bestimmen, **dadurch gekennzeichnet, dass** die Steuereinheit (22) dazu ausgelegt ist, die empfohlene Brat- und/oder Frittier-Heizstufe zum Betreiben der Heizzone (10) zu übernehmen, wenn der Bediener keine andere Heizstufe auswählt.

2. Kochfeld nach Anspruch 1, **dadurch gekennzeichnet, dass** die Steuereinheit (22) dazu ausgelegt ist, die empfohlene Brat- und/oder Frittier-Heizstufe auf dem graphischen Display (18) anzuzeigen.

3. Kochfeld nach einem der vorhergehenden Ansprüche, **dadurch gekennzeichnet, dass,** die Steuereinheit (22) dazu ausgelegt ist, die empfohlene Brat- und/oder Frittier-Heizstufe zum Betreiben der Heizzone (10) zu übernehmen, wenn der Bediener Einstellungen einer anderen Heizzone (10) vornimmt oder länger als ein vorgegebenes Zeitintervall keine Eingaben vornimmt.

4. Kochfeld nach einem der vorhergehenden Ansprüche, **dadurch gekennzeichnet, dass** das Mittel (20) zum Auswählen eines zu garenden Gerichts zur Darstellung von mehreren Gruppen von Gerichten mit gleichen oder ähnlichen Brat- und/oder Frittier-Heizstufen auf der graphischen Benutzerschnittstelle (16) ausgelegt ist.

5. Kochfeld nach einem der vorhergehenden Ansprüche, **dadurch gekennzeichnet, dass** der Temperatursensor (12) als Infrarot-Temperatursensor (12) ausgelegt ist.

6. Kochfeld nach einem der vorhergehenden Ansprüche, **dadurch gekennzeichnet, dass** die Benutzerschnittstelle (16) zum Auswählen von drei oder vier möglichen Brat- und/oder Frittier-Heizstufen ausgelegt ist.

7. Kochfeld nach einem der vorhergehenden Ansprüche, **dadurch gekennzeichnet, dass** die Steuereinheit (22) dazu ausgelegt ist, abhängig von dem ausgewählten Gericht eine empfohlene Garzeit zu bestimmen.

8. Kochfeld nach einem der vorhergehenden Ansprüche, **dadurch gekennzeichnet, dass** die Steuereinheit (22) dazu ausgelegt ist, in wenigstens einem zweiten Betriebsmodus eine direkte Einstellung der Brat- und/oder Frittier-Heizstufe von der Benutzerschnittstelle (16) einzulesen.

9. Kochfeld nach einem der vorhergehenden Ansprüche, **dadurch gekennzeichnet, dass** die Steuereinheit (22) dazu ausgelegt ist, in wenigstens einem weiteren Betriebsmodus eine Heizleistung zum Beheizen der Heizzone (10) unabhängig von der von dem Temperatursensor (12) gemessenen Temperatur zu steuern.

10. Kochfeld nach einem der vorhergehenden Ansprüche, **dadurch gekennzeichnet, dass** die Benutzerschnittstelle (16) Mittel (20) zum Inkrementieren und Dekrementieren der Brat- und/oder Frittier-Heizstufe umfasst.

11. Kochfeld nach Anspruch 9, **dadurch gekennzeichnet, dass** die Graphische Benutzerschnittstelle (16) als Touchscreen ausgebildet ist.

12. Verfahren zum Betreiben eines Kochfelds mit wenigstens einer Heizzone (10), einem Temperatursensor (12) zum Bestimmen einer Temperatur eines auf der Heizzone (10) angeordneten Kochgeschirrteils (14), einer Benutzerschnittstelle (16) mit einem graphischen Display (18) und Mitteln (20) zum Eingeben einer Brat- und/oder Frittier-Heizstufe und einer Steuereinheit (22), die dazu ausgelegt ist, in wenigstens einem Betriebsmodus die von dem Temperatursensor (12) bestimmte Temperatur auf einen von der eingestellten Brat- und/oder Frittier-Heizstufe abhängigen Sollwert zu regeln, wobei über die Benutzerschnittstelle (16) ein zu garendes Gericht ausgewählt wird und die Steuereinheit (22) abhängig von dem ausgewählten Gericht wenigstens eine empfohlene Brat- und/oder Frittier-Heizstufe bestimmt, **dadurch gekennzeichnet, dass** die Steuereinheit (22) die empfohlene Brat- und/oder Frittier-Heizstufe zum Betreiben der Heizzone (10) übernimmt, wenn der Bediener keine andere Heizstufe auswählt.

## Claims

1. Hob having at least one heating zone (10), a temperature sensor (12) for determining a temperature of a dish (14) arranged on the heating zone (10), a user interface (16) with a graphical display (18) and means (20) for inputting a roasting and/or frying heating level and a control unit (22) which is configured to regulate the temperature determined by the temperature sensor (12) to a target value dependent on the set roasting and/or frying heating level, in at least one mode of operation, wherein the user interface (16) includes a means (20) for selecting a meal to be cooked, wherein the control unit (22) is configured to determine at least one recommended roasting and/or frying heating level as a function of the selected meal, **characterised in that** the control unit (22) is configured to assume the recommended roasting and/or frying heating level for operating the heating zone (10) if the operator does not select another heating level.

2. Hob according to claim 1, **characterised in that** the control unit (22) is configured to display the recommended roasting and/or frying heating level on the graphical display (18).

3. Hob according to one of the preceding claims, **characterised in that** the control unit (22) is configured to assume the recommended roasting and/or frying heating level in order to operate the heating zone (10) if the operator performs adjustments to another heating zone (10) or does not perform any inputs for longer than a predetermined time interval.

4. Hob according to one of the preceding claims, **characterised in that** the means (20) for selecting a meal to be cooked is configured to display several groups of meals with the same or similar roasting and/or frying heating levels on the graphical user interface (16).

5. Hob according to one of the preceding claims, **characterised in that** the temperature sensor (12) is configured as an infrared temperature sensor (12).

6. Hob according to one of the preceding claims, **characterised in that** the user interface (16) is configured to select three or four possible roasting and/or frying heating levels.

7. Hob according to one of the preceding claims, **characterised in that** the control unit (22) is configured to determine a recommended cooking time as a function of the selected meal.

8. Hob according to one of the preceding claims, **characterised in that** the control unit (22) is configured to read a direct setting of the roasting and/or frying heating level from the user interface (16) into at least one second mode of operation.

9. Hob according to one of the preceding claims, **characterised in that** the control unit (22) is configured to control a heating output for heating the heating zone (10) independently of the temperature measured by the temperature sensor (12) in at least one further mode of operation.

10. Hob according to one of the preceding claims, **characterised in that** the user interface (16) includes means (20) for increasing and decreasing the roasting and/or frying heating level.

11. Hob according to claim 9, **characterized in that** the graphical user interface (16) is embodied as a touch screen.

12. Method for operating a hob with at least one heating zone (10), a temperature sensor (12) for determining a temperature of a dish (14) arranged on the heating zone (10), a user interface (16) with a graphical display (18) and means (20) for inputting a roasting and/or frying heating level and a control unit (22) which is configured to regulate the temperature determined by the temperature sensor (12) to a target value dependent on the set roasting and/or frying heating level, in at least one mode of operation, wherein a meal to be cooked is selected by way of the user interface (16) and the control unit (22) determines at least one recommended roasting and/or frying heating level as a function of the selected meal, **characterised in that** the control unit (22) assumes the recommended roasting and/or frying heating level in order to operate the heating zone (10) if the user does not select another heating level.

## Revendications

1. Champ de cuisson avec au moins une zone de chauffe (10), un capteur de température (12) afin de déterminer une température d'un article de batterie de cuisine (14) disposé sur la zone de chauffe (10), une interface utilisateur (16) avec un écran graphique (18) et des moyens (20) de saisie d'un niveau de chauffe pour la cuisson et/ou la friture et une unité de commande (22), prévue afin de régler, dans au moins un mode d'exploitation la température déterminée par le capteur de température (12) sur une valeur prescrite dépendante du niveau de chauffe pour la cuisson et/ou la friture choisi, l'interface utilisateur (16) englobant un moyen (20) de sélection d'un plat à cuire, l'unité de commande (22) étant prévue afin de déterminer au moins un niveau de chauffe pour la cuisson et/ou la friture conseillé en fonction du plat sélectionné, **caractérisé en ce que** l'unité de commande (22) est prévue afin de reprendre le niveau de chauffe pour la cuisson et/ou la friture conseillé pour exploiter la zone de chauffe (10) lorsque l'utilisateur ne sélectionne aucun autre niveau de chauffe.

2. Champ de cuisson selon la revendication 1, **caractérisé en ce que** l'unité dé commande (22) est prévue afin d'afficher le niveau de chauffe pour la cuisson et/ou la friture conseillé sur l'écran graphique (18).

3. Champ de cuisson selon l'une des revendications précédentes, **caractérisé en ce que** l'unité de commande (22) est prévue afin de reprendre le niveau de chauffe pour la cuisson et/ou la friture conseillé pour exploiter la zone de chauffe (10) lorsque l'utilisateur procède aux réglages d'une autre zone de chauffe (10) ou attend plus longtemps qu'un intervalle de temps fixé sans effectuer aucune saisie.

4. Champ de cuisson selon l'une des revendications précédentes, **caractérisé en ce que** le moyen (20) de sélection d'un plat à cuire est prévu afin de représenter plusieurs groupes de plats possédant des niveaux de chauffe pour la cuisson et/ou la friture identiques ou semblables sur l'interface utilisateur graphique (16).

5. Champ de cuisson selon l'une des revendications précédentes, **caractérisé en ce que** le capteur de température (12) est exécuté sous la forme d'un capteur de température infrarouge (12).

6. Champ de cuisson selon l'une des revendications précédentes, **caractérisé en ce que** l'interface utilisateur (16) est prévue pour la sélection de trois ou quatre niveaux de chauffe possibles pour la cuisson et/ou la friture.

7. Champ de cuisson selon l'une des revendications précédentes, **caractérisé en ce que** l'unité de commande (22) est prévue afin de déterminer un temps de cuisson conseillé en fonction du plat sélectionné.

8. Champ de cuisson selon l'une des revendications précédentes, **caractérisé en ce que** l'unité de commande (22) est prévue afin d'emmagasiner dans au moins un deuxième mode d'exploitation un réglage direct du niveau de chauffe pour la cuisson et/ou la friture au départ de l'interface utilisateur (16).

9. Champ de cuisson selon l'une des revendications précédentes, **caractérisé en ce que** l'unité de commande (22) est prévue afin de régler, dans au moins un mode d'exploitation supplémentaire, une puissance de chauffe pour chauffer la zone de chauffe (10) indépendamment de la température mesurée par le capteur de température (12).

10. Champ de cuisson selon l'une des revendications précédentes, **caractérisé en ce que** l'interface utilisateur (16) englobe des moyens (20) afin d'incrémenter et de décrémenter le niveau de chauffe pour la cuisson et/ou la friture.

11. Champ de cuisson selon la revendication 9, **caractérisé en ce que** l'interface utilisateur graphique (16) est exécutée sous la forme d'un écran tactile.

12. Procédé d'exploitation d'un champ de cuisson avec au moins une zone de chauffe (10), un capteur de température (12) afin de déterminer une température d'un article de batterie de cuisine (14) disposé sur la zone de chauffe (10), une interface utilisateur (16) avec un écran graphique (18) et des moyens (20) de saisie d'un niveau de chauffe pour la cuisson et/ou la friture et une unité de commande (22), prévue afin de régler, dans au moins un mode d'exploitation la température déterminée par le capteur de température (12) sur une valeur prescrite dépendante du niveau de chauffe pour la cuisson et/ou la friture choisi, un plat à cuire étant sélectionné via l'interface utilisateur (16) et l'unité de commande (22) déterminant au moins un niveau de chauffe pour la cuisson et/ou la friture conseillé en fonction du plat sélectionné, **caractérisé en ce que** l'unité de commande (22) reprend le niveau de chauffe pour la cuisson et/ou la friture conseillé pour exploiter la zone de chauffe (10) lorsque l'utilisateur ne sélectionne aucun autre niveau de chauffe.
